# EUROPÄISCHE PATENTSCHRIFT

(11) **EP 3 259 802 B1**
(45) Veröffentlichungstag und Bekanntmachung des Hinweises auf die Patenterteilung: **06.03.2019**
(21) Anmeldenummer: 15817807.9
(22) Anmeldetag: 18.12.2015
(51) Int. Cl.: H01Q 1/12, H01Q 1/32

(54) **ANTENNENMODUL**
ANTENNA MODULE
MODULE D'ANTENNE

(30) Priorität: 17.02.2015 DE 102015102259; 25.03.2015 DE 102015104543
(43) Veröffentlichungstag der Anmeldung: 27.12.2017
(73) Patentinhaber: Peiker acustic GmbH & Co. KG, 61381 Friedrichsdorf (DE)
(72) Erfinder: LACHNITT, Jens, 36304 Alsfeld (DE)
(74) Vertreter: Otten, Roth, Dobler & Partner mbB Patentanwälte
(86) Internationale Anmeldenummer: PCT/EP2015/080492
(87) Internationale Veröffentlichungsnummer: WO 2016/131517

(56) Entgegenhaltungen:
- EP-A1- 1 919 026
- EP-A1- 2 592 687
- DE-A1-102011 016 294
- DE-U1- 29 500 961

## Beschreibung

Die Erfindung betrifft ein Antennenmodul gemäß dem Oberbegriff des Anspruchs 1.
Aus der DE 295 00 961 U1 ist ein Antennenmodul für ein Fahrzeug bekannt, wobei das Antennenmodul eine obere Baugruppe, welche mit wenigstens zwei Antennen verbunden ist, und eine untere Baugruppe umfasst, wobei die obere Baugruppe als erstes elektrisches Kontaktbauteil wenigstes zwei Koaxialverbindungen umfasst, wobei die untere Baugruppe als zweites elektrisches Kontaktbauteil wenigstens zwei Koaxialverbindungen umfasst, wobei die obere Baugruppen an einem Karosseriebauteil des Fahrzeugs befestigt ist, wobei die untere Baugruppe an der oberen Baugruppe fixierbar ist und wobei die untere Baugruppe an der oberen Baugruppe durch eine Fügebewegung entlang einer Fügerichtung positionierbar und/oder fixierbar ist. Nachteilig an einem derartigen Antennenmodul ist, dass die Verbindung zwischen der oberen Baugruppe und der unteren Baugruppe einfach durch Stecken erfolgt. Hierdurch ist eine sichere Kontaktierung nicht gewährleistet.

Weitere Antennenmodule für Fahrzeuge sind auch aus der EP 2 592 687 A1, der DE 10 2011 016 294 A1, sowie der EP 1 919 026 A1 bekannt.
Der Erfindung liegt die Aufgabe zugrunde, ein Antennenmodul zu entwickeln, bei welchem eine elektrische Verbindung zwischen der oberen Baugruppe und der unteren Baugruppe dauerhaft und auch bei höheren Belastungen gewährleistet ist und bei welchem auch hohe Montagekräfte vermieden sind. Weiterhin ist es Aufgabe der Erfindung eine einfache Einhandmontage der zweiten Baugruppe an der ersten Baugruppe zu ermöglichen.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Bei dem erfindungsgemäßen Antennenmodul umfasst die untere Baugruppe ein Verriegelungsmittel und umfasst die obere Baugruppe ein Gegenverriegelungsmittel, wobei das Verriegelungsmittel mit dem Gegenverriegelungsmittel verriegelbar oder von dem Gegenverriegelungsmittel entriegelbar ist und wobei das Verriegelungsmittel unter Vermeidung einer Aufbringung einer in Fügerichtung wirkenden Kraft zu seiner Betätigung betätigbar ist. Durch eine zusätzliche mechanische Verriegelung der zweiten Baugruppe an der ersten Baugruppe ist eine dauerhaft zuverlässige Kontaktierung gewährleistet, da es hierdurch vermieden ist, dass die Koaxialverbindungen dauerhaft Haltekräfte, insbesondere in Form von Zugkräften aufnehmen müssen. Weiterhin ist die zur Betätigung des Verriegelungsmittels erforderliche Betätigungskraft nur derart aufzubringen, dass in Fügerichtung kein Druck erzeugt wird, mit welchem in unerwünschter Weise auf das Dach des Fahrzeugs eingewirkt wird.

Weiterhin ist es vorgesehen, die Koaxialverbindungen der oberen Baugruppe als Koaxialstecker und die Koaxialverbindungen der unteren Baugruppe als Koaxialbuchsen auszubilden. Hierdurch umfasst die untere Baugruppe keine vorstehenden Steckerteile, durch welche bei der Montage Beschädigungen hervorgerufen werden können.

Weiterhin ist es vorgesehen die obere Baugruppe mit einem zwischen ihren Koaxialverbindungen und über ihre Koaxialverbindungen entgegen einer Fügerichtung vorstehenden Zentriermittel auszustatten und untere Baugruppe mit einem zwischen ihren Koaxialverbindungen angeordneten Aufnahmemittel für das Zentriermittel auszustatten. Hierdurch ist eine einfache Ausrichtung der unteren Baugruppe an der oberen Baugruppe möglich, bevor die sich gegenüberliegenden Koaxialverbindungen in Kontakt kommen.

Es ist auch vorgesehen, das Antennenmodul mit einem Dämpfungsmittel auszustatten, wobei das Dämpfungsmittel zwischen der oberen Baugruppe und der unteren Baugruppe angeordnet ist und in der verriegelten Stellung der Baugruppen zwischen den Baugruppen komprimiert ist. Hierdurch wird ein dauerhaft guter Zusammenhalt zwischen der ersten und der zweiten Baugruppe erreicht, da diese unter Vorspannung zusammengehalten sind und somit auch bei leicht verminderter Spannkraft zuverlässig aneinander gehalten sind. Hierdurch wird insbesondere eine Relativbewegung der Bauteile zueinander unterbunden.

Es ist auch vorgesehen, eine durch das Verriegelungsmittel und das Gegenverriegelungsmittel gebildete Verriegelungsmechanik als Bajonett-Verriegelungsmechanik auszubilden. Eine derartige Verriegelungsmechanik ist verriegelbar, ohne dass Druck in Fügerichtung ausgeübt wird.

Weiterhin ist es vorgesehen, dass ein Verdrehen des Verriegelungsmittels gegenüber dem Gegenverriegelungsmittel durch zwischen den beiden Verriegelungsmitteln ausgebildet Anlaufschrägen auch zu einer Annäherung der Verriegelungsmittel in Richtung der Drehachse führt. Hierdurch ist durch eine Drehbewegung ein Verspannen in Fügerichtung möglich, so dass beim Fügen sicher eine ungewünschte Druckkraft in Fügerichtung vermieden ist.

Weiterhin ist es vorgesehen, eine durch das Verriegelungsmittel und das Gegenverriegelungsmittel gebildete Verriegelungsmechanik mit einem Rastmechanismus auszustatten, durch welchen die Verriegelungsmittel mit erhöhter Kraft in ihrer Verriegelungsstellung gehalten sind. Hierdurch ist einem Lösen der Verriegelung auch bei starken Vibrationen, wie diese beispielsweise bei der Fahrt auf unbefestigten Straßen auftreten, wirksam vorgebeugt.

Es ist auch vorgesehen, eine durch das Verriegelungsmittel und das Gegenverriegelungsmittel gebildete Verriegelungsmechanik als Knebel-Verriegelungsmechanik auszubilden. Hierdurch ist es eine Verriegelung einfach durch Umlegen eines Hebels möglich, ohne hierzu eine Kraft in Fügerichtung aufgebracht werden muss.

Weiterhin ist es vorgesehen, dass bei der Knebel-Verriegelungsmechanik das Verriegelungsmittel einen in Fügerichtung an der zweiten Baueinheit längsverschieblich und verdrehbar geführten Zuganker und einen verdrehbaren Exzenter umfasst, wobei der Exzenter an dem Zuganker quer zu der Fügerichtung verdrehbar gelagert ist und das Verriegelungsmittel mit dem Exzenter an der zweiten Baueinheit abgestützt ist. Hierdurch ist es möglich, durch eine Drehung des Exzenters um eine quer zu der Fügerichtung liegende Drehachse die erste und die zweite Baueinheit miteinander zu verspannen. Auch hierdurch ist beim Fügen sicher eine ungewünschte Druckkraft in Fügerichtung vermieden.

Weiterhin ist es vorgesehen, die zweite Baugruppe als Steuergerät auszubilden. So kann das Antennenmodul in seiner Leistungsfähigkeit modular an die Zahl der mit der ersten Baugruppe verbauten Antennen angepasst werden.

Unter Koaxialverbindungen im Sinne der Erfindung sind Verbindungselemente wie Stecker, Buchsen oder dergleichen zu verstehen.

Die Begriffe Baugruppe und Baueinheit werden im Sinne der Erfindung als Synonyme verwendet.

Weitere Einzelheiten der Erfindung werden in der Zeichnung anhand von schematisch dargestellten Ausführungsbeispielen beschrieben.

Hierbei zeigt:
- Figur 1:: eine erste beispielhafte und nicht zur Erfindung gehörige Ausführungsvariante eines Antennenmoduls, wobei eine untere Baugruppe noch von einer oberen Baugruppe getrennt ist;
- Figur 2:: das in der Figur 1 gezeigte Antennenmodul, wobei die untere Baugruppe mit der oberen Baugruppe bereits kontaktiert und an der oberen Baugruppe gehalten ist;
- Figur 3:: das in den Figuren 1 und 2 gezeigte Antennenmodul, wobei ein Verriegelungsmittel nun auch verriegelt ist;
- Figur 4:: eine zweite beispielhafte und nicht zur Erfindung gehörige Ausführungsvariante eines Antennenmoduls, wobei eine untere Baugruppe noch von einer oberen Baugruppe getrennt ist;
- Figur 5:: das in der Figur 4 gezeigte Antennenmodul, wobei die untere Baugruppe mit der oberen Baugruppe bereits kontaktiert und an der oberen Baugruppe gehalten ist;
- Figur 6:: das in den Figuren 4 und 5 gezeigte Antennenmodul, wobei ein Verriegelungsmittel um 90° gedreht ist;
- Figur 7:: das in den Figuren 4, 5 und 6 gezeigte Antennenmodul, wobei das Verriegelungsmittel nun auch verriegelt ist;
- Figur 8a - 8e:: eine erste Ausführungsvariante eines erfindungsgemäßen Antennenmoduls und
- Figur 9a - 9j:: eine zweite Ausführungsvariante eines erfindungsgemäßen Antennenmoduls.

In der Figur 1 ist eine erste beispielhafte und nicht zur Erfindung gehörige Ausführungsvariante eines Antennenmoduls 1 in schematischer Seitenansicht dargestellt. Das Antennenmodul 1 umfasst eine erste, obere Baugruppe 2 und eine zweite, untere Baugruppe 3. Hierbei ist die obere Baugruppe 2 mit zwei Antennen 4, 5 verbunden, welche auf der Baugruppe 2 angeordnet sind. Die Baugruppe 2 ist in einem Dachausschnitt 501 eines Fahrzeugs 502 gehalten, wobei von dem Fahrzeug 502 nur ein Dach 503 ausschnittsweise dargestellt ist. Das Dach 503 bildet ein Karosseriebauteil des Fahrzeugs.
Die obere Baugruppe 2 umfasst als elektrisches Kontaktbauteil 6 zwei Koaxialverbindungen 7, 8. Die untere Baugruppe 3 umfasst als elektrisches Kontaktbauteil 9 zwei Koaxialverbindungen 10, 11. Die untere Baugruppe 3 ist dafür vorgesehen, an der oberen Baugruppe 2 fixiert zu werden und ist in der Figur 1 in einer unfixierten Stellung S1 gezeigt. Die Koaxialverbindungen 7, 8 der oberen Baugruppe 2 sind als Koaxialstecker 7a, 8a bzw. sogenannte "male cable connectors" ausgebildet. Die Koaxialverbindungen 10, 11 der unteren Baugruppe 3 sind als Koaxialbuchsen 10a, 11a bzw. sogenannte "female cable connectors" ausgebildet. Die erste Baugruppe 2 umfasst zwischen den Koaxialsteckern 7a, 8a ein über die Koaxialstecker 7a, 8a entgegen einer Fügerichtung FR vorstehendes Zentriermittel 12. Die zweite Baugruppe 3 umfasst zwischen den Koaxialbuchsen 10a, 11a ein Aufnahmemittel 13 für das Zentriermittel 12. Weiterhin umfasst die zweite Baugruppe 3 ein Verriegelungsmittel 14 und ein Gegenverriegelungsmittel 15. Hierbei ist das Verriegelungsmittel 14 unter Vermeidung einer Aufbringung einer in Fügerichtung FR wirkenden Kraft durch eine Drehung um eine sich in die Fügerichtung erstreckende Drehachse D14 verdrehbar und durch eine Rechtsdrehung mit dem Gegenverriegelungsmittel 15 verriegelbar bzw. durch eine Linksdrehung von dem Gegenverriegelungsmittel 15 entriegelbar.

In der Figur 2 ist die zweite Baueinheit 3 in einer halb montierten Stellung S2 gezeigt. Diese Stellung S2 erreicht die zweite Baueinheit 3 durch ein Aufstecken der Baueinheit 3 auf die erste Baueinheit 2 in die Fügerichtung FR. Ein Zusammenhalt der beiden Baueinheiten 2 und 3 erfolgt in dieser Stellung durch die jeweils zusammenwirkenden Koaxialverbindungen 7 und 10 sowie 8 und 11. Somit ist es möglich, die zweite Baueinheit 3 mit einer Hand an der ersten Baueinheit 2 durch einfaches Aufstecken vorzumontieren. Bei der Vormontage wird das Verriegelungsmittel 14, welches als Bajonettzapfen 14a ausgebildet ist, welcher in der unteren Baueinheit 3 drehbar um die Drehachse D14 gelagert ist, in das an der ersten Baueinheit 2 ausgebildete Gegenverriegelungsmittel 15 geführt. Das Gegenverriegelungsmittel 15 ist als Aufnahmering 15a ausgeführt, welcher zwei gegenüberliegende Ausnehmungen 15b und 15c umfasst, die auf gegenüberliegende Vorsprünge 14b und 14c des Verriegelungsmittels 14 angepasst sind.
Durch ein Verdrehen des Verriegelungsmittels 14, welches über einen Schlitz 14d betätigbar ist, um eine halbe Umdrehung um die Drehachse D14, kommt die zweite Baueinheit 3 in eine montierte Stellung bzw. Spannstellung S3, welche in der Figur 3 gezeigt ist. Durch die Drehung des Verriegelungsmittels 14 wird die zweite Baueinheit 3 an die erste Baueinheit 2 herangezogen, da die Vorsprünge 14b und 14c mit Anlaufschrägen 14e (siehe Figur 2) ausgestattet sind. Das Antennenmodul 1 umfasst ein Dämpfungsmittel 16, welches durch zwei Schaumkissen 16a und 16b gebildet ist, welche an der ersten Baueinheit 2 fixiert sind. Die Schaumkissen 16a und 16b werden bei der Betätigung des Verriegelungsmittels 14 elastisch komprimiert und sichern hierdurch die Verbindung der zwei Baueinheiten 2 und 3 durch ein Lockern in Folge von Erschütterungen.

In der Figur 4 ist eine zweite beispielhafte und nicht zur Erfindung gehörige Ausführungsvariante eines Antennenmoduls 101 in schematischer Seitenansicht dargestellt. Das Antennenmodul 101 umfasst eine erste, obere Baugruppe 102 und eine zweite, untere Baugruppe 103. Hierbei ist die obere Baugruppe 102 mit zwei Antennen 104, 105 verbunden, welche auf der Baugruppe 102 angeordnet sind. Die Baugruppe 102 ist in einem Dachausschnitt 501 eines Fahrzeugs 502 gehalten, wobei von dem Fahrzeug 502 nur ein Dach 503 ausschnittsweise dargestellt ist.

Die obere Baugruppe 102 umfasst als elektrisches Kontaktbauteil 106 zwei Koaxialverbindungen 107, 108. Die untere Baugruppe 103 umfasst als elektrisches Kontaktbauteil 109 zwei Koaxialverbindungen 110, 111 umfasst. Die untere Baugruppe 102 ist dafür vorgesehen, an der oberen Baugruppe 103 fixiert zu werden und ist in der Figur 4 in einer unfixierten Stellung S101 gezeigt. Die Koaxialverbindungen 107, 108 der oberen Baugruppe 2 sind als Koaxialstecker 107a, 108a bzw. sogenannte "male cable connectors" ausgebildet. Die Koaxialverbindungen 110, 111 der unteren Baugruppe 102 sind als Koaxialbuchsen 110a, 111a bzw. sogenannte "female cable connectors" ausgebildet. Die erste Baugruppe 102 umfasst zwischen den Koaxialsteckern 107a, 108a ein über die Koaxialstecker 107a, 108a entgegen einer Fügerichtung FR vorstehendes Zentriermittel 112. Die zweite Baugruppe 103 umfasst zwischen den Koaxialbuchsen 110a, 111a ein Aufnahmemittel 113 für das Zentriermittel 112. Weiterhin umfasst die zweite Baugruppe 103 ein Verriegelungsmittel 114 und ein Gegenverriegelungsmittel 115.

In der Figur 5 ist die zweite Baueinheit 103 in einer halb montierten Stellung S102 gezeigt. Diese Stellung S102 erreicht die zweite Baueinheit 103 durch ein Aufstecken der Baueinheit 103 auf die erste Baueinheit 102 in Fügerichtung. Ein Zusammenhalt der beiden Baueinheiten 102 und 103 erfolgt in dieser Stellung S102 durch die jeweils zusammenwirkenden Koaxialverbindungen 107 und 110 sowie 118 und 111. Somit ist es möglich, die zweite Baueinheit 103 mit einer Hand an der ersten Baueinheit 102 durch einfaches Aufstecken vorzumontieren. Bei der Vormontage wird das Verriegelungsmittel 114, welches als Knebel 114a ausgebildet ist, welcher in der unteren Baueinheit 103 drehbar um die in die Fügerichtung FR verlaufende Drehachse D114 gelagert ist, in das an der ersten Baueinheit 102 ausgebildete Gegenverriegelungsmittel 115 geführt. Das Gegenverriegelungsmittel 115 ist als Teller 115a ausgeführt, welcher einen Durchbruch 115b umfasst, wobei der Durchbruch 115b auf einen Querarm 114b eines Zugankers 114c des Verriegelungsmittels 114 angepasst ist. Aus der in der Figur 5 gezeigten Stellung S102 heraus, in welcher der Querarm 114b bereits durch den Durchbruch 115b geschoben ist, wird der Zuganker 114c in einem weiteren Vormontageschritt um 90° um die Drehachse D114 gedreht, so dass das Verriegelungsmittel 114 in der in der Figur 6 gezeigten zweiten Vormontagestellung S103 steht.
In dieser Stellung S103 liegt das Verriegelungsmittel 114 auch mit einem Exzenter 114d, welcher um eine quer zu der Fügerichtung FR bzw. quer zu der Drehachse D114 verlaufende Drehachse D114d drehbar ist, an einer Unterseite 103a der zweiten Baueinheit 103 an. Hierbei ist der Exzenter 114d mittels eines Hebels 114e betätigbar bzw. drehbar. Durch eine 90° Drehung des Hebels 114e in die Zeichnungsebene hinein wird der Exzenter 114d so verdreht, dass der Exzenter 114d die zweite Baueinheit 103 unter Abstützung an der ersten Baueinheit 102, welche über den Zuganker 114c erfolgt, an die erste Baueinheit 102 heran zieht und hierbei auch ein Dämpfungsmittel 116, welches durch zwei Schaumkissen 116a und 116b gebildet ist, welche an der ersten Baueinheit 102 fixiert sind, elastisch komprimiert werden. Diese Montagestellung S104 ist in der Figur 7 gezeigt.

In den Figuren 8a bis 8e ist eine erste Ausführungsvariante eines erfindungsgemäßen Antennenmoduls 201 gezeigt. Das Antennenmodul 201 umfasst eine erste, obere Baugruppe 202 und eine zweite, untere Baugruppe 203. Hierbei sind unter einer nicht dargestellten Abdeckung der oberen Baugruppe 202 zwei Antennen 204, 205 angeordnet. Die obere Baugruppe 202 durchgreift mit einem Zentriermittel 212 bzw. Ansatz 220 einen nur schematisch angedeuteten Dachausschnitt 501 eines Dachs 503 eines Fahrzeugs 502 und ist hierdurch in diesem gehalten. Mit einer Auflagefläche 221 liegt die obere Baugruppe 202 auf einer Außenseite 503a des Dachs 503 auf. Die obere Baugruppe 202 umfasst, wie aus der Darstellung der Figur 8e hervorgeht, welche die obere Baugruppe 202 in einer perspektivischen Unteransicht zeigt, als elektrisches Kontaktbauteil 206 vier Koaxialverbindungen 207, 208, 222, 223. Die untere Baugruppe 203 umfasst als elektrisches Kontaktbauteil 209 zwei Koaxialverbindungen 210, 211, 224, 225. Die untere Baugruppe 203 ist dafür vorgesehen, unter Zwischenlage des Dachs 503 an der oberen Baugruppe 202 fixiert zu werden und ist in der Figur 8a in Explosionsansicht und in einer unfixierten Stellung gezeigt. Die untere Baugruppe 203 umfasst ein Gehäuseoberteil 226, ein Gehäuseunterteil 227, eine Elektronikeinheit 228, ein Kontakteinheit 229 und ein Verriegelungsmittel 214. Die untere Baugruppe 203 ist in den Figuren 8b, 8c und 8d zusammengebaut dargestellt. Aus den in den Figuren 8b und 8c gezeigten Längsschnitten ist erkennbar, dass die Elektronikeinheit 228 in Wesentlichen in dem Gehäuseunterteil 227 aufgenommen ist und dass das Verriegelungsmittel 214 als Schieber 214a in dem Gehäuseoberteil 226 geführt ist. Hierbei ist die Kontakteinheit 229 im zusammengebauten Zustand der unteren Baugruppe 203 mechanisch mit einem aus dem Gehäuseoberteil 226 und dem Gehäuseunterteil 227 gebildeten Gehäuse 230 und elektrisch mit der Elektronikeinheit 228 verbunden. Das Verriegelungsmittel 214 ist in einem an dem Gehäuseoberteil 226 ausgebildeten Kanal 231 geführt. Das Verriegelungsmittel 214 umfasst einen langlochförmigen Durchbruch 232, welcher im montierten Zustand des Verriegelungsmittels 214 einen Bolzen 233 aufnimmt, der auf einem Boden 234 des Kanals 231 angeordnet ist. Das Verriegelungsmittel 214 umfasst ein Federelement 235, welches im montierten Zustand des Verriegelungsmittels 214 in dem Durchbruch 232 vor dem Bolzen 233 derart aufgenommen ist, dass das Federelement 235 das Verriegelungsmittel 214 in eine Pfeilrichtung x in Richtung der Kontakteinheit 229 drückt. In der Figur 8d ist das Federelement 235 schematisch nur als Linie dargestellt. An einer linken Seitenfläche 236 und an einer rechten Seitenfläche 237 weist das Verriegelungsmittel 214 weiterhin je zwei als Führungsnuten 238, 239, 240 und 241 ausgebildete Führungsmittel 238a, 239a und 240a, 241a auf, welche schräg nach unten entgegen der x-Richtung in x'-Richtung und in z'-Richtung verlaufen. Diese Führungsnuten 238 bis 241 sind auf Stifte 242, 243, 244 und 245 angepasst, welche Gegenführungsmittel 242a, 243a, 244a und 245a bilden. Diese Gegenführungsmittel bzw. Stifte sind an sich gegenüber liegenden Führungsplatten 246, 247 des Zentriermittels 212 bzw. des Ansatzes 220 der oberen Baugruppe 202 angeordnet (siehe Figur 8e), wobei die Führungsplatten 246, 247 einen Schieberkanal SK bilden. In der Schnittansicht der Figur 8b sind sowohl die Führungsnuten 238, 239 als auch die Stifte 242, 243 sichtbar. Durch ein in der Figur 8d nur schematisch dargestelltes Rückhaltemittel 248 wird das Verriegelungsmittel 214 gegen das Federelement 235 in einer gestrichelt dargestellten, vorgespannten Position bzw. Spannstellung P248-1 gehalten. Zur Vormontage wird die untere Baugruppe 203 bei in der vorgespannten Position P248-1 stehendem Verrieglungsmittel 214 in Pfeilrichtung z nach oben an den von oben durch den Dachausschnitt 501 ragenden Ansatz 220 der oberen Baugruppe 202 so herangeführt, dass das Zentriermittel 212 bzw. der Ansatz 220 in ein an der unteren Baugruppe 203 ausgebildetes Aufnahmemittel 213 eintaucht und die Koaxialverbindungen 207, 208, 222, 223 der unteren Baugruppe 203 und die Koaxialverbindungen 210, 211, 224, 225 der oberen Baugruppe 202 sich gegenüberstehen. Bei dieser Ausrichtung der unteren Baugruppe 203 auf die obere Baugruppe 202, bei welcher auch die Stifte 242 bis 245 in die Führungsnuten 238 bis 241 tauchen, wird dann zur Montage das Rückhaltemittel 248 betätigt, so dass das Federelement 235 das Verriegelungsmittel 214 in x-Richtung schiebt und sich das Verriegelungsmittel 214 aus der vorgespannten Position P248-1 in eine verriegelte Position bzw. Riegelstellung P248-2 bewegt. Ein an der oberen Baugruppe 202 ausgebildetes Gegenverriegelungsmittel 215 umfasst hierbei die Stifte 242 bis 245. Hierbei taucht das Verriegelungsmittel 214 zur Führung an dem Gehäuse 230 mit einer Nase 249 tiefer in einen den Kanal 231 fortsetzenden Schacht 250 ein. Bei dieser Bewegung in die x-Richtung wird die untere Baugruppe 203 von dem Verriegelungsmittel 214 in z-Richtung bzw. in eine Fügerichtung FR nach oben an die obere Baugruppe 202 herangezogen, da das Verriegelungsmittel 214 in der unteren Baugruppe 203 linear in x-Richtung geführt ist und sich das Verriegelungsmittel 214 nur dann relativ zu den Stiften 242 bis 245 bewegen kann, wenn sich die untere Baugruppe 203 an die obere Baugruppe 202 annähert, wobei die untere Baugruppe 203 in ihrer Bewegung in z-Richtung an dem Zentriermittel 212 bzw. an dem Ansatz 220 der oberen Baugruppe 202 geführt ist, so dass sich diese mit Ausnahme des Verriegelungsmittels 214 nur in z-Richtung bewegen kann. Sobald das Verriegelungsmittel 214 seine Position P248-2 erreicht hat, ist die untere Baugruppe 203 vollständig montiert und sind insbesondere die Koaxialverbindungen 207, 208, 222, 223 der unteren Baugruppe 203 und die Koaxialverbindungen 210, 211, 224, 225 der oberen Baugruppe 202 miteinander verbunden. An der unteren Baugruppe 203 sind an dem Gehäuseoberteil 226 elastische Polster 251, 252, 253 und 254 angeordnet, welche bei vollständig montierter unterer Baugruppe 203 unter leichter Kompression an einer Innenseite bzw. Unterseite 503b des Dachs 503 anliegen und ggf. auftretenden Schwingungen der unteren Baugruppe 203 dämpfen. Grundsätzlich ist die Montage der unteren Baugruppe 203 an der oberen Baugruppe 202 nun so erfolgt, dass zur Kontaktierung der Baugruppen vom Werker keine in die z-Richtung gerichtet Fügekraft aufgebracht werden muss. Vielmehr zieht sich durch die Kraft des Federelements 235 die untere Baugruppe 203 aus eigener Kraft an die obere Baugruppe 202 heran, ohne dass hierbei eine wesentliche Kraft auf das Dach 503 wirkt, so dass bleibende Verformungen des Dachs 503 in Folge der Montage ausgeschlossen sind. Diese Bewegung wird dadurch erzeugt, dass die untere Baugruppe 203 an der oberen Baugruppe 202 in z-Richtung geführt ist und dass sich die Führungsnuten 238, 239 und 240, 241 mit dem Verriegelungsmittel 214 relativ zu den Stiften 242, 243, 244 und 245 in z-Richtung bewegen. Eine Demontage der unteren Baugruppe 203 erfolgt dadurch, dass das Verriegelungsmittels 214 aus seiner Position P248-2 in seine Position P248-1 gezogen und in dieser durch das Rückhaltemittel 248 gesichert wird. Beim Zurückziehen des Verriegelungsmittels 214 in die Pfeilrichtung x' drückt sich die untere Baugruppe 203 von der oberen Baugruppe 202 ab, so dass auch bei der Demontage keine wesentliche Kraft auf das Dach 503 wirkt. Somit ist auch eine bleibende Verformungen des Dachs 503 in Folge einer bei der Demontage ausgeübten Zugkraft in eine z'-Richtung ausgeschlossen.
Die Koaxialverbindungen 207, 208, 222, 223 der oberen Baugruppe 202 sind als Koaxialstecker bzw. sogenannte "male cable connectors" ausgebildet. Die Koaxialverbindungen 210, 211, 224, 225 der unteren Baugruppe 202 sind als Koaxialbuchsen bzw. sogenannte "female cable connectors" ausgebildet.
Die Figuren 9a - 9j zeigen zur schematischen Erläuterung des bei der ersten erfindungsgemäßen Ausführungsvariante ablaufenden Bewegungsablaufs eine zweite erfindungsgemäße Ausführungsvariante eines erfindungsgemäßen Antennenmoduls 301, wobei die Montage einer unteren Baueinheit 303 an einer oberen Baueinheit 302 in den Figuren 9a, 9c, 9e, 9g und 9i schrittweise in Seitenansicht gezeigt ist und wobei die Montage der unteren Baueinheit 303 an der oberen Baueinheit 302 in den Figuren 9b, 9d, 9d, 9h und 9j schrittweise in Seitenansicht von rechts auf die Darstellungen der Figuren 9a, 9c, 9e, 9g und 9i gezeigt ist. In allen Darstellungen ist jeweils auch ein Dach 503 eines Fahrzeugs 502 mit einem Dachausschnitt 501 gezeigt, durch welchen ein Gegenverriegelungsmittel 315 der oberen Baueinheit 302 ragt. Ein Verriegelungsmittel 314 der unteren Baueinheit ist in einer Spannstellung P348-1, einer Riegelstellung P348-2 und einer zwischen diesen Stellung liegenden Zwischenstellung P348-3 gezeigt, wobei das Verriegelungsmittel 314 durch eine händische Betätigung eines Entriegelungsmittel EM gelöst werden kann.

### Bezugszeichenliste:

- 1: Antennenmodul
- 2: erste, obere Baugruppe
- 3: zweite, untere Baugruppe
- 4, 5: Antenne
- 6: elektrisches Kontaktbauteil
- 7, 8: Koaxialverbindung
- 7a, 8a: Koaxialstecker
- 9: elektrisches Kontaktbauteil
- 10, 11: Koaxialverbindung
- 10a, 11a: Koaxialbuchse
- 12: Zentriermittel
- 13: Aufnahmemittel
- 14: Verriegelungsmittel
- 14a: Bajonettzapfen
- 14b, 14c: Vorsprung
- 14d: Schlitz
- 14e: Anlaufschräge
- 15: Gegenverriegelungsmittel
- 15a: Aufnahmering
- 15b, 15c: Ausnehmung
- 16: Dämpfungsmittel
- 16a, 16b: Schaumkissen

- D14: Drehachse
- FR: Fügerichtung
- S1: unfixierte Stellung
- S2: halb montierten Stellung
- S3: montierte Stellung bzw. Spannstellung

- 101: Antennenmodul
- 102: erste, obere Baugruppe
- 103: zweite, untere Baugruppe
- 103a: Unterseite
- 104, 105: Antenne
- 106: elektrisches Kontaktbauteil
- 107, 108: Koaxialverbindung
- 107a, 108a: Koaxialstecker
- 110a, 111a: Koaxialbuchse
- 109: elektrisches Kontaktbauteil
- 110, 111: Koaxialverbindung
- 112: Zentriermittel
- 113: Aufnahmemittel
- 114: Verriegelungsmittel
- 114a: Knebel
- 114b: Querarm
- 114c: Zuganker
- 114d: Exzenter
- 114e: Hebel
- 115: Gegenverriegelungsmittel
- 115a: Teller
- 115b: Durchbruch
- 116: Dämpfungsmittel
- 116a, 116b: Schaumkissen

- 201: Antennenmodul
- 202: obere Baugruppe
- 203: untere Baugruppe
- 204, 205: Antenne
- 206: elektrisches Kontaktbauteil
- 207, 208: Koaxialverbindung
- 209: elektrisches Kontaktbauteil
- 210, 211: Koaxialverbindung
- 212: Zentriermittel
- 213: Aufnahmemittel
- 214: Verriegelungsmittel
- 214a: Schieber
- 215: Gegenverriegelungsmittel
- 220: Ansatz
- 221: Auflagefläche von 202
- 222, 223: Koaxialverbindung
- 224, 225: Koaxialverbindung
- 226: Gehäuseoberteil
- 227: Gehäuseunterteil
- 228: Elektronikeinheit
- 229: Kontakteinheit
- 231: Kanal
- 232: langlochförmiger Durchbruch
- 233: Bolzen
- 234: Boden von 231
- 235: Federelement
- 236: linke Seitenfläche von 214
- 237: rechte Seitenfläche von 214
- 238 - 241: Führungsnut
- 238a - 241a: Führungsmittel
- 242 - 245: Stift
- 242a - 245a: Gegenführungsmittel
- 246, 247: Führungsplatte
- 248: Rückhaltemittel
- 249: Nase
- 250: Schacht
- 251 - 254: elastisches Polster

- D114: Drehachse
- D114d: Drehachse
- FR: Fügerichtung
- P248-1: vorgespannte Position von 214 bzw. Spannstellung
- P248-2: verriegelte Position von 214 bzw. Riegelstellung
- S101: unfixierte Stellung
- S102: halb montierten Stellung
- S103: zweite Vormontagestellung
- S104: Montagestellung
- SK: Schieberkanal

- x, x': Richtung
- z, z': Richtung

- 501: Dachausschnitt
- 502: Fahrzeug
- 503: Dach
- 503a: Außenseiten von 503
- 503b: Innenseite bzw. Unterseite von 503

## Patentansprüche

1. Antennenmodul (1; 101; 201) für ein Fahrzeug, insbesondere Fahrzeugdachantennenmodul,
- wobei das Antennenmodul (1; 101; 201) eine erste, obere Baugruppe (2; 102; 202), welche mit wenigstens zwei Antennen (4, 5; 104, 105; 204, 205) verbindbar ist, und eine zweite, untere Baugruppe (3; 103; 203) umfasst,
- wobei die obere Baugruppe (2; 102; 202) als elektrisches Kontaktbauteil (6; 106; 206) wenigstes zwei Koaxialverbindungen (7, 8; 107, 108; 207, 208) umfasst,
- wobei die untere Baugruppe (3; 103; 203) als elektrisches Kontaktbauteil (9; 109; 209) wenigstens zwei Koaxialverbindungen (10, 11; 110, 111; 210, 211) umfasst,
- wobei die obere Baugruppen (2; 102; 202) an einem Karosseriebauteil (503) des Fahrzeugs befestigbar ist,
- wobei die untere Baugruppe (3; 103; 202) an der oberen Baugruppe (2; 102; 202) durch eine Fügebewegung entlang einer Fügerichtung (FR) positionierbar und/oder fixierbar ist,
- wobei die untere Baugruppe (3; 103; 203) ein Verriegelungsmittel (14; 114; 214) umfasst,
- wobei die obere Baugruppe (2; 102, 202) ein Gegenverriegelungsmittel (15; 115; 215) umfasst,
- wobei das Verriegelungsmittel (14; 114; 214) mit dem Gegenverriegelungsmittel (15; 115; 215) verriegelbar oder von dem Gegenverriegelungsmittel (15; 115; 215) entriegelbar ist und
- wobei das Verriegelungsmittel (14; 114; 214) unter Vermeidung einer Aufbringung einer in Fügerichtung (FR) wirkenden Kraft zu seiner Betätigung betätigbar ist,
**dadurch gekennzeichnet,**
- **dass** das Verriegelungsmittel (214) gegenüber der zweiten unteren Baugruppe (203) gegen eine Kraft eines Federelements (235) in einer Spannstellung (P248-1) gehalten ist,
- **dass** das Verriegelungsmittel (214) bei seiner Betätigung getrieben durch das Federelement (235) aus seiner Spannstellung (P248-1) in eine Riegelstellung (P248-2) verfahrbar ist,
- **dass** durch das Zusammenwirken des Verriegelungsmittels (214) mit dem Gegenverriegelungsmittel (215) die mit dem Verriegelungsmittel (214) verbundene untere Baugruppe (203) durch das quer zu der Fügerichtung (FR) verfahrende Verriegelungsmittel (214) an die obere Baugruppe (202) derart heran gezogen wird,
- **dass** die Koaxialverbinder (206, 207, 222, 223) der oberen Baugruppe (202) und die Koaxialverbinder (210, 211, 224, 225) der unteren Baugruppe (203) sich vollständig kontaktieren.

2. Antennenmodul nach Anspruch 1, **dadurch gekennzeichnet,**
- **dass** die Koaxialverbindungen (7, 8; 107, 108; 207, 208) der oberen Baugruppe (2; 102; 202) als Koaxialstecker (7a, 8a; 107a, 108a) ausgebildet sind,
- **dass** die Koaxialverbindungen (10, 11; 110, 111; 210, 211) der unteren Baugruppe (3; 103; 203) als Koaxialbuchsen (10a, 11a; 110a; 111a) ausgebildet sind.

3. Antennenmodul nach Anspruch 1, **dadurch gekennzeichnet, dass** die mit dem Verriegelungsmittel (214) verbundene untere Baugruppe (203) durch das linear verfahrende Verriegelungsmittel (214) an die obere Baugruppe (202) heran gezogen wird.

4. Antennenmodul nach Anspruch 3, **dadurch gekennzeichnet, dass** das Verriegelungsmittel (214) einen Schieber (214a) umfasst, wobei der Schieber (214a) Führungsmittel (238a - 241a) umfasst und dass das Gegenverriegelungsmittel (215) einen Schieberkanal (SK) umfasst und dass der Schieberkanal (SK) Gegenführungsmittel (242a - 245a) umfasst, wobei die Führungsmittel (238a - 241a) die Bewegung der unteren Baueinheit (203) in die Fügerichtung (FR) steuern.

5. Antennenmodul nach Anspruch 4, **dadurch gekennzeichnet, dass** die Führungsmittel (238a - 241a) insbesondere durch wenigstens eine Führungsnut (238 - 241) gebildet sind und wobei die Gegenführungsmittel (242a - 245a) insbesondere durch wenigstens einen Stift (242 - 245) gebildet sind.

6. Antennenmodul nach wenigstens einem der vorhergehenden Ansprüche, **dadurch gekennzeichnet, dass** die untere Baugruppe (3; 103; 203) als Steuergerät ausgebildet ist.

## Claims

1. An antenna module (1; 101; 201) for a vehicle, in particular a vehicle roof antenna module,
- wherein the antenna module (1; 101; 201) comprises a first, top assembly (2; 102; 202) that can be connected to at least two antennas (4, 5; 104, 105; 204, 205), and a second, bottom assembly (3; 103; 203),
- wherein the top assembly (2; 102; 202), as an electrical contact component (6; 106; 206), comprises at least two coaxial connections (7, 8; 107, 108; 207, 208),
- wherein the bottom assembly (3; 103; 203), as an electrical contact component (9; 109; 209), comprises at least two coaxial connections (10, 11; 110, 111; 210, 211),
- wherein the top assembly (2; 102; 202) can be attached to a body component (503) of the vehicle,
- wherein the bottom assembly (3; 103; 202) can be positioned and/or fixed to the top assembly (2; 102; 202) by a joining movement in a joining direction (FR),
- wherein the bottom assembly (3; 103; 203) comprises a locking means (14; 114; 214),
- wherein the top assembly (2; 102; 202) comprises a counter locking means (15; 115; 215),
- wherein the locking means (14; 114; 214) can be locked with the counter locking means (15; 115; 215) or can be unlocked from the counter locking means (15; 115; 215) and
- wherein the locking means device (14; 114; 214), can be actuated for the actuation thereof while avoiding the application of a force acting in the joining direction (FR),
**characterised**
- **in that** the locking means (214) is held opposite the second bottom assembly (203) against a force of a spring element (235) in a clamping position (P248-1),
- **in that** the locking means (214), in a manner driven by the spring element (235), can be moved out of the clamping position (P248-1) thereof into a locking position (P248-2) when actuated,
- **in that**, by means of interaction of the locking means (214) with the counter locking means (215), the bottom assembly (203) connected to the locking means (214) is pulled up to the top assembly (202) through the locking means (214) moving transversely to the joining direction (FR) in such a manner
- that the coaxial connectors (206, 207, 222, 223) of the top assembly (202) and the coaxial connectors (210, 211, 224, 225) of the bottom assembly (203) fully contact each other.

2. The antenna module, according to claim 1, **characterised**
- **in that** the coaxial connections (7, 8; 107, 108; 207, 208) of the top assembly (2; 102; 202) are designed as a coaxial plug (7a, 8a; 107a, 108a),
- **in that** the coaxial connections (10, 11; 110, 111; 210, 211) of the bottom assembly (3; 103; 203) are designed as coaxial sockets (10a, 11a; 110a; 111a).

3. The antenna module, according to claim 1, **characterised in that** the bottom assembly (203) connected to the locking means (214) is pulled up to the top assembly (202) by the locking means (214) moving in a linear manner.

4. The antenna module, according to claim 3, **characterised in that** the locking means (214) comprises a slider (214a), wherein the slider (214a) comprises guide means (238a-241a) and that the counter locking means (215) comprises a slider channel (SK) and that the slider channel (SK) comprises counter guide means (242a - 245a),wherein the guide means (238a - 241a) control the movement of the bottom assembly (203) in the joining direction (FR).

5. The antenna module, according to claim 4, is **characterised in that** the guide means (238a - 241a), are formed in particular by at least one guide groove (238 - 241) and wherein the counter guide means (242a - 245a), are formed in particular, by at least one pin (242 - 245).

6. The antenna module, according to at least one of the preceding claims, **characterised in that** the bottom assembly (3; 103; 203) is designed as a control device.

## Revendications

1. Module d'antenne (1 ; 101 ; 201) pour un véhicule, en particulier module d'antenne de toit de véhicule,
- le module d'antenne (1 ; 101 ; 201) comprenant un premier bloc supérieur (2 ; 102 ; 202), qui peut être raccordé à au moins deux antennes (4, 5 ; 104, 105 ; 204, 205) et un second bloc inférieur (3 ; 103 ; 203),
- le bloc supérieur (2 ; 102 ; 202) comprenant, en tant qu'élément de contact électrique (6 ; 106 ; 206) au moins deux connexions coaxiales (7, 8 ; 107, 108 ; 207, 208),
- le bloc inférieur (3 ; 103 ; 203) comprenant, en tant qu'élément de contact électrique (9 ; 109 ; 209) au moins deux connexions coaxiales (10, 11 ; 110, 111 ; 210, 211),
- le bloc supérieur (2 ; 102 ; 202) pouvant être fixé à un élément de carrosserie (503) du véhicule,
- le bloc inférieur (3 ; 103 ; 202) pouvant être positionné et/ou fixé sur le bloc supérieur (2 ; 102 ; 202) par le biais d'un mouvement d'assemblage le long d'une direction d'assemblage (FR),
- le bloc inférieur (3 ; 103 ; 203) comprenant un moyen de verrouillage (14 ; 114 ; 214),
- le bloc supérieur (2 ; 102 ; 202) comprenant un moyen de verrouillage antagoniste (15 ; 115 ; 215),
- le moyen de verrouillage (14 ; 114 ; 214) pouvant être verrouillé avec le moyen de verrouillage antagoniste (15 ; 115; 215) ou déverrouillé du moyen de verrouillage antagoniste (15 ; 115 ; 215) et
- le moyen de verrouillage (14 ; 114 ; 214) pouvant être actionné en évitant une application d'une force agissant dans la direction d'assemblage (FR) pour son actionnement,
**caractérisé en ce**
- **que** le moyen de verrouillage (214) est maintenu dans une position de serrage (P248-1) par rapport au second bloc inférieur (203) contre une force d'un élément de ressort (235),
- en ce que le moyen de verrouillage (214) peut être déplacé par son actionnement, entraîné par l'élément de ressort (235) hors de sa position de serrage (P248-1) dans une position de verrouillage (P248-2),
- en ce que, par la coopération du moyen de verrouillage (214) avec le moyen de verrouillage antagoniste (215), le bloc inférieur (203) relié au moyen de verrouillage (214) est attiré vers le bloc supérieur (202) par le déplacement transversal du moyen de verrouillage (214) à la direction d'assemblage (FR), de sorte
- **que** les connecteurs coaxiaux (206, 207, 222, 223) du bloc supérieur (202) et les connecteurs coaxiaux (210, 211, 224, 225) du bloc inférieur (203) soient pleinement en contact.

2. Module d'antenne selon la revendication 1, **caractérisé en ce**
- **que** les connexions coaxiales (7, 8 ; 107, 108 ; 207, 208) du bloc supérieur (2 ; 102 ; 202) sont conçues sous forme de fiches coaxiales (7a, 8a ; 107a, 108a),
- en ce que les connexions coaxiales (10, 11 ; 110, 111 ; 210, 211) du bloc inférieur (3 ; 103 ; 203) sont conçues sous forme de prises coaxiales (10a, 11a ; 110a, 111a).

3. Module d'antenne selon la revendication 1, **caractérisé en ce que** le bloc inférieur (203) relié au moyen de verrouillage (214) est attiré sur le bloc supérieur (202) par le déplacement linéaire du moyen de verrouillage (214).

4. Module d'antenne selon la revendication 3, **caractérisé en ce que** le moyen de verrouillage (214) comprend un coulisseau (214a), le coulisseau (214a) comprenant des moyens de guidage (238a - 241a) et **en ce que** le moyen de verrouillage antagoniste (215) comprend un canal de coulisseau (SK) et **en ce que** le canal de coulisseau (SK) comprend des moyens de guidage antagonistes (242a - 245a), les moyens de guidage (238a - 241a) commandant le déplacement de l'unité inférieure (203) dans la direction d'assemblage (FR).

5. Module d'antenne selon la revendication 4, **caractérisé en ce que** les moyens de guidage (238a - 241a) sont notamment formés par au moins une fente de guidage (238 - 241) et les moyens de guidage (242a - 245a) étant notamment formés par au moins une goupille (242 - 245).

6. Module d'antenne selon au moins une des revendications précédentes, **caractérisé en ce que** le bloc inférieur (3 ; 103 ; 203) est conçu comme un appareil de commande.
